# EUROPÄISCHE PATENTSCHRIFT

(11) **EP 0 539 643 B1**
(45) Veröffentlichungstag und Bekanntmachung des Hinweises auf die Patenterteilung: **11.01.1995**
(21) Anmeldenummer: 91710036.4
(22) Anmeldetag: 24.10.1991
(51) Int. Cl.: H01H 9/02

(54) **Gehäuse für einen Hängetaster**
Casing for a hanging manipulator
Boîtier pour un manipulateur suspendu

(43) Veröffentlichungstag der Anmeldung: 05.05.1993
(73) Patentinhaber: ABUS Kransysteme GmbH & Co. KG., 51647 Gummersbach (DE)
(72) Erfinder: Thiel, Arno, W-5882 Meinerzhagen (DE); Bühne, Werner, W-5270 Gummersbach (DE)
(74) Vertreter: Dörner, Lothar, Dipl.-Ing.

(56) Entgegenhaltungen:
- FR-A- 1 113 581
- US-A- 4 117 258

## Beschreibung

### Technisches Gebiet:

Die Erfindung betrifft einen Hängetaster mit einem Gehäuse, in dem elektromechanische Schaltelemente angeordnet sind.

Unter einem Hängetaster im Sinne der Erfindung ist jedes Kran-/Hebezeug-Bedienteil zu verstehen, das ein Gehäuse und in dem Gehäuse elektromechanische Schaltelemente aufweist.

### Stand der Technik:

Bei bekannten Hängetastern (vgl. z.B. EP-A-0 432 285) sind die elektromechanischen Schaltelemente für jeden Einsatzfall konstruiert und in das Gehäuse eingepaßt. Das hat eine kostenintensive Fertigung und Lagerhaltung sowie die Festlegung auf einmal gewählte Bauteile mit einem Verlust an Flexibilität zur Folge.

### Darstellung der Erfindung:

Hier will die Erfindung Abhilfe schaffen. Die in dem Anspruch beschriebene Erfindung löst die Aufgabe, einen Hängetaster - ein Kran-/Hebezeug-Bedienteil - so zu gestalten, daß in ihn jedes elektromechanische Standard-Schaltelement, das ist ein für Hängetaster auf dem Markt befindliches Schaltelement, eingesetzt werden kann.

Bei der Erfindung sind die Abmessungen des Gehäuses des Hängetasters an das Schaltelement mit den größten Abmessungen angepaßt ausgelegt. Dieses und jedes - kleinere - Schaltelement derselben Bau-/Leistungsgruppe kann in ein solches Gehäuse wahlweise eingesetzt; jedes Schaltelement gegen eines derselben Reihe ausgetauscht werden, ohne einen neuen Hängetaster/ein neues Gehäuse verwenden zu müssen. Die Austauschbarkeit schließt jedes für Hängetaster auf dem Markt befindliche Schaltelemente ein. Die Erfindung ist damit an Marktgegebenheiten leicht anpaßbar.

Bei der Erfindung ist ein Zwischenraum zwischen den kleineren Schaltelementen und dem Gehäuse durch ein Zwischenmodul ausfüllbar. Das Zwischenmodul ist ein variables Element. Es wird zu jedem neuen Schaltelement neukonstruiert. Es hat im wesentlichen die Aufgabe, das Schaltelement zu befestigen. Damit sind Änderungen auf ein unkompliziertes Teil verlagert.

### Kurze Beschreibung der Zeichnung:

Ein Ausführungsbeispiel der Erfindung ist in der Zeichnung dargestellt und wird nachfolgend im einzelnen beschrieben. Die einzige Figur zeigt in schematischer Darstellung einen Querschnitt durch einen Hängetaster, bei dem in der linken Hälfte ein großes Schaltelement, in der rechten Hälfte ein kleines Schaltelement dargestellt ist.

### Bester Weg zur Ausführung der Erfindung:

Der als Ausführungsbeispiel gewählte Hängetaster weist ein aus einem Gehäuseoberteil 1 und einem Gehäuseunterteil 2 zusammengesetztes Gehäuse 1,2 auf. In dem Gehäuse 1,2 sind auf der Ansichtsseite des Gehäuseoberteils 1 in Längsrichtung versetzt Drucktasten 3 angebracht, von denen eine dargestellt ist. Als Material für jede Drucktaste 3 ist in der Regel Gummi verwendet. Mit Hilfe der Drucktaste 3 wird ein zugeordnetes, in dem Gehäuse 1,2 angeordnetes Schaltelement betätigt. Die Übertragung der Drucktasterbewegung auf das Schaltelement erfolgt über einen Stößel, von dem nur der innen aus der Drucktaste 3 austretende Teil abgebrochen dargestellt ist.

In der Zeichnung links ist ein großes Standard-Schaltelement 4 mit dem Gehäuseunterteil 2 verbunden. Für die Unterbringung des Schaltelements 4 wird der gesamte in dem Gehäuse 1,2 für den Einbau eines der Schaltelemente zur Verfügung stehende Raum benötigt.

In der Zeichnung rechts ist ein kleines Standard-Schaltelement 5 mit dem Gehäuseunterteil 2 verbunden. Das Schaltelement 5 nimmt nur einen Teil des innerhalb des Gehäuses 1,2 für den Einbau eines der Schaltelemente zur Verfügung stehenden Raums ein. Wo nötig ist der zwischen dem Schaltelement 5 und dem Gehäuse 1,2 freie Raum durch ein Zwischenmodul 6 ausgefüllt. Das Zwischenmodul 6 ist an das Schaltelement 5 angepaßt. Mit Hilfe des Zwischenmoduls 6 ist das Schaltelement an dem Gehäuse 1,2 befestigbar.

### Gewerbliche Verwertbarkeit:

Die Erfindung ist verwertbar bei allen Kran-/Hebezeug-Bedienteilen, in denen Standard-Bauelemente unterschiedlicher Abmessungen zum Einsatz kommen.

## Patentansprüche

1. Hängetaster mit einem Gehäuse, in dem elektromechanische Schaltelemente (4;5) angeordnet sind, dadurch gekennzeichnet, daß die Innenabmessungen des Gehäuses (1,2) so gewählt sind, daß in ihm aus den bei Hängetastern verwendeten Schaltelementen (4;5) von dem kleinsten bis zu dem größten jedes wahlweise und im Austausch unterbringbar ist, und daß ein Zwischenraum zwischen den kleineren Schaltelementen (4;5) und dem Gehäuse (1,2) durch ein Zwischenmodul (6) ausfüllbar ist, das an das Schaltelement (4;5) angepaßt und zu seiner Befestigung vorgesehen ist.

## Claims

1. Hanging manipulator with a housing, in which electromecanical control elements (4;5) are disposed, characterized in that the internal dimensions of the housing (1;2) are choosen so that from the smallest to the biggest all of those control elements (4;5), which are used in accordance with hanging manipulators, are selectively installable within the housing and interchangeable, and that an interspace between the smaller control elements (4;5) and the housing (1;2) is fillable by an intermediate modul, which is adapted to the control element (4;5) and is provided for its fastening.

## Revendications

1. Manipulateur suspendu comportant un boîtier dans lequel sont placés des éléments de commutation électromécaniques (4 ; 5), caractérisé par le fait que les dimensions intérieures du boîtier (1, 2) sont choisies de façon que chacun des éléments de commutation (4 ; 5) utilisés dans les manipulateurs suspendus, du plus petit au plus gros, puisse y être logé au choix et de manière interchangeable, et qu'un intervalle entre les petits éléments de commutation (5) et le boîtier (1, 2) peut être rempli par un module intermédiaire (6) qui est adapté au petit élément de commutation (5) et prévu pour sa fixation.
